# EUROPÄISCHE PATENTSCHRIFT

(11) **EP 0 365 803 B1**
(45) Veröffentlichungstag und Bekanntmachung des Hinweises auf die Patenterteilung: **10.02.1993**
(21) Anmeldenummer: 89116619.1
(22) Anmeldetag: 08.09.1989
(51) Int. Cl.: C21C 5/44, C21C 7/072, F27D 1/16

(54) **Vorrichtung zum Aufspritzen einer Ausbesserungsmasse auf einen Lochstein**
Device for the projection of a repairing material on a perforated brick
Dispositif pour la projection de matériau de réparation sur une brique perforée

(30) Priorität: 01.10.1988 DE 3833506
(43) Veröffentlichungstag der Anmeldung: 02.05.1990
(73) Patentinhaber: DIDIER-WERKE AG, 65189 Wiesbaden (DE)
(72) Erfinder: Rothfuss, Hans, D-6204 Taunusstein 1 (DE); Keutgen, Peter, D-5166 Kreuzau (DE)
(74) Vertreter: Brückner, Raimund, Dipl.-Ing.

(56) Entgegenhaltungen:
- EP-A- 0 123 758
- PATENT ABSTRACTS OF JAPAN Band 1, Nr. 45 (C-76) (1691), 04 Feb. 1977; & JP-A-51 151 608
- PATENT ABSTRACTS OF JAPAN Band 4, Nr. 135 (C-25) (617), 20 Sep. 1980 & JP-A-55 856 25
- PATENT ABSTRACTS OF JAPAN Band 4, Nr. 38 (C-4) (520), 27 Mar. 1980; & JP-A-55 111 03

## Beschreibung

Die Erfindung betrifft eine Vorrichtung zum Aufspritzen einer Ausbesserungsmasse auf einen Lochstein in einem metallurgischen Gefäß, der eine Einsatzöffnung für einen Stein, insbesondere Gasspülstein, aufweist.

Bei metallurgischen Gefäßen mit einem Gasspülstein verschleißt nicht nur der Gasspülstein, sondern auch der Lochstein, in den dieser eingesetzt ist. Der Gasspülstein wird nach einem entsprechenden Verschleiß ausgewechselt. Der Lochstein dagegen wird ausgebessert, da er sich nicht ohne weiteres auswechseln läßt. Nach dem Stand der Technik wird der Lochstein nach dem Einsetzen eines neuen Gasspülsteins dadurch ausgebessert, daß von der offenen Seite der Gefäßes her eine Lanze eingeführt wird, mit der Ausbesserungsmasse in die Umgebung des Gasspülsteins auf den Lochstein gespritzt wird. Dabei ist ein gezieltes Aufspritzen der Ausbesserungsmasse auf die verschlissenen Bereiche des Lochsteins kaum möglich. Durch das ungezielte Aufspritzen gelangt Ausbesserungsmasse nicht nur auf die verschlissenen Stellen des Lochsteins, sondern auch in deren Umgebung und insbesondere auch auf den Gasspülstein. Dies verstopft den Gasspülstein. Seine Oberfläche muß deshalb in einem weiteren Verfahrensschritt von der Ausbesserungsmasse wieder befreit werden. Das Ausbessern des Lochsteins ist damit umständlich und erfordert beträchtliche Sorgfalt.

Aufgabe der Erfindung ist es, eine Vorrichtung der eingangs genannten Art vorzuschlagen, mit der sich der Lochstein einfach und gezielt ausbessern läßt.

Erfindungsgemäß ist obige Aufgabe bei der Vorrichtung der eingangs genannten Art dadurch gelöst, daß ein Schablonenmantel, dessen Außenkontur der des Steines entspricht, und ein Spritzkopf vorgesehen sind, der an einem sich durch den Schablonenmantel erstreckenden und von diesem geführten Massezufuhrrohr angeordnet ist.

Mit dieser Vorrichtung ist das Ausbessern des Lochsteins auf einfache Weise möglich. Der Schablonenmantel wird in die für den Stein vorgesehene Einsatzöffnung des Lochsteins eingeschoben. Er nimmt dabei den Bereich des nach den Ausbesserungsarbeiten einzusetzenden Steins ein. Anschließend wird durch den Spritzkopf Ausbesserungsmasse in die verschlissene Zone des Lochsteins in die Umgebung des Schablonenmantels gespritzt. Für die Handhabung ist dabei vorteilhaft, daß die Massenzufuhr von der Außenseite der Wandung erfolgt, in die der Lochstein eingesetzt ist. Es erübrigt sich eine lange, von der offenen Seite des Gefäßes her einzuschiebende und zu führende Lanze.

Nach dem Erhärten der Ausbesserungsmasse wird der Schablonenmantel zusammen mit dem Spritzkopf aus der Einsatzöffnung gezogen. Es kann nun ein neuer Stein eingesetzt werden. Die Gefahr, daß dieser mit Ausbesserungsmasse bespritzt wird, besteht nicht mehr.

Vorzugsweise lenkt der Spritzkopf die Austrittsrichtung der Ausbesserungsmasse um einen Winkel zwischen 90° und 180° gegenüber der Fließrichtung im Massezufuhrrohr um. Dadurch ist die Austrittsrichtung der Ausbesserungsmasse direkt auf die gewöhnliche Verschleißstelle in der Umgebung der für den Stein, insbesondere Gasspulstein, vorgesehenen Einsatzöffnung gerichtet.

In Ausgestaltung der Erfindung ist der Spritzkopf am Massezufuhrrohr befestigt und dieses ist in Längsachsrichtung des Schablonenmantels verschieblich und/oder um die Längsachse drehbar. Durch Bewegen des Massezufuhrrohrs läßt sich damit der Spritzkopf so verstellen, daß die Verschleißbereiche gleichmäßig mit Ausbesserungsmasse beaufschlagt werden.

In Weiterbildung der Erfindung ist eine den Innenraum des Schablonenmantels gegen Ausbesserungsmasse abdeckende Platte vorgesehen. Diese gewährleistet, daß Ausbesserungsmasse nicht in den Schablonenmantel eintritt.

Weiters vorteilhafte Ausgestaltungen der Erfindung ergeben sich aus Unteransprüchen und der folgenden Beschreibung eines Ausführungsbeispiels. In der Zeichnung zeigen:
- Figur 1: eine Vorrichtung zum Ausbessern eines Lochsteins im Längsschnitt, und
- Figur 2: ein Massezufuhrrohr der Einrichtung im Bereich seines Anschlusses.

Ein Lochstein 1 weist eine Einsatzöffnung 2 für einen nicht dargestellten, kegelförmigen Gasspülstein auf. Der dargestellte Lochstein 1 ist in einem Bereich 3 in der Umgebung der Einsatzöffnung 2 verschlissen.

In die Einsatzöffnung 2 ist ein Schablonenmantel 4 aus Blech eingeschoben, dessen Außenkontur der des Gasspülsteins gleich ist. Der Schablonenmantel 4 liegt im nicht verschlissenen Teil der Einsatzöffnung 2 und setzt sich im verschlissenen Bereich 3 fort.

Der Schablonenmantel 4 ist mit einem Boden 5 versehen, an dem Schraubbolzen 6 befestigt sind. Mit dem Boden 5 ist eine Führungshülse 7 verbunden, die konzentrisch zur Längsachse 8 des Schablonenmantels 4 angeordnet ist.

Mittels der Schraubbolzen 6 ist der Schablonenmantel 4 mit einem Deckelteil 9 lösbar verbunden. Das Deckelteil 9 weist einen Hals 10 auf, der zentrierend in den Boden 5 eingreift. Das Deckelteil 9 ist mit einem Rohrstück 11 versehen, an dessen Ende eine Klappe 12 an einer Achse 13 schwenkbar gelagert ist. An der Klappe 12 ist ein Gasanschlußstutzen 14 vorgesehen. Die Klappe 12 ist im hier interessierenden Einsatzfall geöffnet, so daß das Rohrstück 11 an seinem Ende zur Umgebung offen ist.

Durch den Schablonenmantel 4 und das Rohrstück 11 erstreckt sich ein Massezufuhrrohr 15, das an der Führungshülse 7 in Richtung der Längsachse 8 verschieblich und um die Längsachse 8 drehbar gelagert ist. Am außerhalb des Rohrstücks 11 liegenden Ende des Massezufuhrrohrs 15 ist ein Bediengriff 16 angebracht (vgl. Figur 2). Das Massezufuhrrohr 15 ist über eine Kupplung 17 mit einem Massezufuhrschlauch 18 gekoppelt.

Am anderen Ende des Massezufuhrrohrs 15 ist ein Spritzkopf 19 befestigt, der mit zwei Düsen 20 versehen ist. Die Düsen 20 sind so angeordnet, daß sie die Austrittsrichtung A um einen Winkel W gegenüber der Fließrichtung F im Massezufuhrrohr 15 umlenken. Der Winkel W ist größer als 90° und kleiner als 180°. Er beträgt beispielsweise 135°. Dadurch ist die Ausströmrichtung A auf den verschlissenen Bereich 3 gerichtet.

An dem Massezufuhrrohr 15 ist eine Abdeckplatte 21 befestigt, deren Durchmesser in den Schablonenmantel 4 paßt. An der Abdeckplatte 21 ist ein Kragen 22 vorgesehen. Dessen Länge bestimmt einen Arbeitshub H. Am Schablonenmantel 4 ist ein Anschlagring 23 für den Kragen 22 angeordnet.

Die Arbeitsweise der beschriebenen Vorrichtung ist etwa folgende:

In der in Figur 1 dargestellten Stellung des Spritzkopfes 19 bzw. des Massezufuhrrohres 15 ist die Ausströmrichtung A auf einen dem Schablonenmantel 4 nächstliegenden Verschleißbereich gerichtet. Durch das Massezufuhrrohr 15 wird Ausbesserungsmasse gedrückt und trifft auf den verschlissenen Bereich 3. Die Abdeckplatte 21 deckt den Innenraum 24 des Schablonenmantels 4 gegen Ausbesserungsmasse ab. Durch Drehen des Massezufuhrrohrs 15 und damit des Spritzkopfes 19 um die Achse 8 läßt sich die Ausbesserungsmasse gleichmäßig um den Schablonenmantel 4 verteilen. Ist der verschlissene Bereich 3 größer, dann wird das Massezufuhrrohr 15 in Längsrichtung so weitergeschoben, daß der Spritzkopf 19 weiter über den Schablonenmantel 4 hinaustritt. Solange diese Verschiebung im Bereich des Arbeitshubes H bleibt, verhindert der Kragen 22, daß Ausbesserungsmasse in den Innenraum 24 eintritt.

Ist hinreichend Ausbesserungsmasse aufgebracht, dann wird die Massezufuhr abgeschaltet und das Massezufuhrrohr 15 wird zurückgezogen, bis der Kragen 22 am Anschlagring 23 ansteht. Der Spritzkopf 19 tritt dabei in den Schablonenmantel 4 zurück.

Nach dem Erhärten der Ausbesserungsmasse wird die Vorrichtung am Rohrstück 11 aus der Einsatzöffnung 2 herausgezogen, die nun zum Einsetzen eines Gasspülsteins bereit ist. Dieser läßt sich beispielsweise dadurch in die Einsatzöffnung 2 einsetzen, daß der Schablonenmantel 4 mit dem Massenzufuhrrohr 15 von dem Deckelteil 9 getrennt wird und stattdessen der Gasspülstein am Deckelteil 9 festgelegt wird. Sein Hals 10 greift dann in eine Gasverteilkammer des Gasspülsteins. Nach dem Schließen der Klappe 12 ist über den Gasanschlußstutzen 14 dem Gasspülstein Spülgas zuleitbar.

Um die aus dem Spritzkopf 19 austretende Ausbesserungsmasse homogen zu verteilen, ist mit dem Spritzkopf 19 zuzätzlich zum Massezufuhrrohr 15 eine Druckluftzuführung verbunden. Durch die mit der Ausbesserungsmasse aus den Düsen 20 des Spritzkopfes 19 austretende Druckluft wird die Ausbesserungsmasse versprüht, so daß sie sich nicht nur schlangenförmig im verschlissenen Bereich 3 ablagert. Die Druckluftzuführung kann durch ein Druckluftzufuhrrohr erfolgen, das koaxial zum Massezufuhrrohr 15 angeordnet ist.

## Patentansprüche

1. Vorrichtung zum Aufspritzen einer Ausbesserungsmasse auf einen Lochstein in einem metallurgischen Gefäß, der eine Einsatzöffnung für einen Stein, insbesondere Gasspülstein, aufweist,
dadurch gekennzeichnet,
daß ein Schablonenmantel (4), dessen Außenkontur der des steines entspricht, und ein Spritzkopf (19) vorgesehen sind, der an einem sich durch den Schablonenmantel (4) erstreckenden und von diesem geführten Massezufuhrrohr (15) angeordnet ist.

2. Vorrichtung nach Anspruch 1,
dadurch gekennzeichnet,
daß der Spritzkopf (19) die Austrittsrichtung (A) der Ausbesserungsmasse um einen Winkel (W) zwischen 90° und 180° gegenüber der Fließrichtung (F) im Massezufuhrrohr (15) umlenkt.

3. Vorrichtung nach Anspruch 1 oder 2,
dadurch gekennzeichnet,
daß der Spritzkopf (19) am Massezufuhrrohr (15) befestigt ist und dieses in Längsachsrichtung (8) des Schablonenmantels (4) verschieblich und/oder um die Längsachse (8) drehbar ist.

4. Vorrichtung nach einem der vorhergehenden Ansprüche,
dadurch gekennzeichnet,
daß am Spritzkopf (19) eine oder mehrere Düsen (20) für den Austritt der Ausbesserungsmasse vorgesehen sind.

5. Vorrichtung nach einem der vorhergehenden Ansprüche,
dadurch gekennzeichnet,
daß eine den Innenraum (24) des Schablonenemantels (4) gegen Ausbesserungsmasse abdeckende Abdeckplatte (21) vorgesehen ist.

6. Vorrichtung nach Anspruch 5,
dadurch gekennzeichnet,
daß der Abdeckplatte (21) an dem Massezufuhrrohr (15) befestigt ist und einen Kragen (22) aufweist, welcher beim Arbeitshub (H) den Innenraum (24) des Schablonenmantels (4) gegen Ausbesserungsmasse abdeckt.

7. Vorrichtung nach Anspruch 5 oder 6,
dadurch gekennzeichnet,
daß ein Anschlagring (23) im Schablonenmantel (4) vorgesehen ist, an dem der Kragen (22) bzw. die Abdeckplatte (21) anliegt, wenn der Spritzkopf (19) in den Schablonenmantel (4) zurückgezogen ist.

8. Vorrichtung nach einem der vorhergehenden Ansprüche,
dadurch gekennzeichnet,
daß das Massezufuhrrohr (15) in einer Führungshülse (7) des Schablonenmantels (4) geführt ist.

9. Vorrichtung nach einem der vorhergehenden Ansprüche,
dadurch gekennzeichnet,
daß an dem Massezufuhrrohr (15) an der dem Spritzkopf (19) abgewandten Seite des Lochsteins (1) ein Bediengriff (16) zum Verschieben und/oder Drehen des Massezufuhrrohrs (15) angeordnet ist.

10. Vorrichtung nach einem der vorhergehenden Ansprüche,
dadurch gekennzeichnet,
daß der Schablonenmantel (4) an einem Deckelteil (9) lösbar befestigt ist, das zur Halterung eines Gasspülsteins geeignet ist.

11. Vorrichtung nach einem der vorhergehenden Ansprüche,
dadurch gekennzeichnet,
daß mit dem Spritzkopf (19) zusätzlich eine Druckluftzuführung verbunden ist.

12. Vorrichtung nach Anspruch 11,
dadurch gekennzeichnet,
daß parallel zum Massezufuhrrohr (15) ein Druckluftrohr angeordnet ist.

13. Vorrichtung nach Anspruch 12,
dadurch gekennzeichnet,
daß das Massezufuhrrohr (15) und das Druckluftzufuhrrohr koaxial angeordnet sind.

## Claims

1. Apparatus for spraying a repair composition onto a nozzle brick in a metallurgical vessel which has an insertion opening for a brick, particularly a gas flushing brick, characterised in that a template shell (4), whose outer shape corresponds to that of the brick, is provided and a spray head (19) which is arranged on a composition supply pipe (15) which extends through the template shell (4) and is guided by it.

2. Apparatus as claimed in claim 1, characterised in that the spray head (19) deflects the outlet direction (A) of the repair composition through an angle (W) of between 90° and 180° with respect to the flow direction (F) in the composition supply pipe (15).

3. Apparatus as claimed in claim 1 or 2, characterised in that the spray head (19) is secured to the composition supply pipe (15) and the latter is slidable in the longitudinal direction (8) of the template shell (4) and/or is rotatable about the longitudinal axis (8).

4. Apparatus as claimed in one of the preceding claims, characterised in that one or more nozzles (20) for the outlet of the repair composition are provided on the spray head (19).

5. Apparatus as claimed in one of the preceding claims, characterised in that a cover plate (21) shielding the internal space (24) of the template shell (4) from repair composition is provided.

6. Apparatus as claimed in claim 5, characterised in that the cover plate (21) is secured to the composition supply pipe (15) and has a collar (22) which shields the interior space (24) of the template shell (4) from repair composition over the working stroke (H).

7. Apparatus as claimed in claim 5 or 6, characterised in that provided within the template shell (4) is an abutment ring (23) which is engaged by the collar (22) or the cover plate (21) when the spray head (19) is retracted into the template shell (4).

8. Apparatus as claimed in one of the preceding claims, characterised in that the composition supply pipe (15) is guided in a guide sleeve (7) on the template shell (4).

9. Apparatus as claimed in one of the preceding claims, characterised in that an operating handle (16) for sliding and/or rotating the composition supply pipe (15) is arranged on the composition supply pipe (15) on the side of the nozzle brick (1) directed away from the spray head (19).

10. Apparatus as claimed in one of the preceding claims, characterised in that the template shell (4) is releasably fastened to a lid member (9) which is suitable for mounting a gas flushing brick.

11. Apparatus as claimed in one of the preceding claims, characterised in that a compressed air supply is additionally connected to the spray head (19).

12. Apparatus as claimed in claim 11, characterised in that a compressed air pipe is arranged parallel to the composition supply pipe (15).

13. Apparatus as claimed in claim 12, characterised in that the composition supply pipe (15) and the compressed air supply pipe are coaxially arranged.

## Revendications

1. Dispositif d'application par projection d'une masse de ragréage sur une brique de siège à l'intérieur d'une cuve métallurgique qui comporte une ouverture de montage pour une brique, en particulier une brique d'introduction de gaz, caractérisé par le fait qu'il est prévu un gabarit (4) dont la forme extérieure correspond à celle de la brique ainsi qu'une tête de projection (19) qui est montée sur un tube d'amenée (15) de masse de ragréage qui traverse le gabarit (4) et est guidé par celui-ci.

2. Dispositif selon la revendication 1, caractérisé par le fait que la tête de projection (19) dévie la direction de sortie (A) de la masse de ragréage d'un angle (W) compris entre 90° et 180° par rapport à la direction d'écoulement (F) à l'intérieur du tube d'amenée (15) de masse de ragréage.

3. Dispositif selon la revendication 1 ou 2, caractérisé par le fait que la tête de projection (19) est fixée sur le tube d'amenée (15) de masse de ragréage et que ce dernier peut être déplacé en translation dans la direction de l'axe longitudinal (8) du gabarit (4) et/ou en rotation autour dudit axe longitudinal (8).

4. Dispositif selon l'une des revendications précédentes, caractérisé par le fait qu'il est prévu, sur la tête de projection (19), une ou plusieurs buses (20) de sortie de la masse de ragréage.

5. Dispositif selon l'une des revendications précédentes, caractérisé par le fait qu'il est prévu une plaque de fermeture (21) qui protège le volume intérieur du gabarit (4) contre la masse de ragréage.

6. Dispositif selon la revendication 5, caractérisé par le fait que la plaque de fermeture (21) est fixée sur le tube d'amenée (15) de masse de ragréage et comporte un collet (22) qui, pour la course de travail (H), protège le volume intérieur (24) du gabarit (4) contre la masse de ragréage.

7. Dispositif selon la revendication 5 ou 6, caractérisé par le fait qu'il est prévu, sur le gabarit (4), une bague de butée (23) sur laquelle le collet (22) ou la plaque de fermeture (21) vient en appui lorsque la tête de projection est rentrée dans le gabarit (4).

8. Dispositif selon l'une des revendications précédentes, caractérisé par le fait que le tube d'amenée (15) de masse de ragréage est guidé à l'intérieur d'un manchon de guidage (7) du gabarit (4)

9. Dispositif selon l'une des revendications précédentes, caractérisé par le fait qu'une poignée d'actionnement (16) permettant de déplacer en translation et/ou de faire tourner le tube d'amenée (15) de masse de ragréage est montée sur ledit tube d'amenée (15) du côté de la brique de siège (1) opposé à la tête de projection (19).

10. Dispositif selon l'une des revendications précédentes, caractérisé par le fait que le gabarit (4) est fixé avec possibilité de démontage sur un élément de fermeture (9) destiné à supporter une brique d'introduction de gaz.

11. Dispositif selon l'une des revendications précédentes, caractérisé par le fait qu'une alimentation en air comprimé est en outre reliée à la tête de projection (19).

12. Dispositif selon la revendication 11, caractérisé par le fait qu'une conduite d'air comprimé est disposée parallèlement au tube d'amenée (15) de masse de ragréage.

13. Dispositif selon la revendication 12, caractérisé par le fait que le tube d'amenée (15) de masse de ragréage et la conduite d'alimentation en air comprimé sont coaxiaux.
